# EUROPÄISCHE PATENTSCHRIFT

(11) **EP 0 641 894 B1**
(45) Veröffentlichungstag und Bekanntmachung des Hinweises auf die Patenterteilung: **09.04.1997**
(21) Anmeldenummer: 93114112.1
(22) Anmeldetag: 03.09.1993
(51) Int. Cl.: E01H 1/05

(54) **Kehrbesenanordnung für ein fahrbares Wischgerät sowie Wischgerät mit derselben**
Sweeping brush for a mobile cleaning apparatus and cleaning apparatus using the same
Balai pour dispositif de nettoyage mobile et dispositif de nettoyage le comportant

(43) Veröffentlichungstag der Anmeldung: 08.03.1995
(73) Patentinhaber: Marcel Boschung AG, 3185 Schmitten (CH)
(72) Erfinder: Boschung, Marcel, CH-3185 Schmitten (CH); Jungo, Nicolas, CH-1712 Tafers (CH)
(74) Vertreter: Blum, Rudolf Emil Ernst

(56) Entgegenhaltungen:
- EP-A- 0 087 936
- EP-A- 0 467 269
- WO-A-91/19052
- DE-A- 1 534 189
- US-A- 4 754 521

## Beschreibung

Die Erfindung betrifft eine Kehrbesenanordnung an einem fahrbaren Wischgerät gemäss Oberbegriff des Anspruchs 1.

Es ist bekannt, bei fahrbaren Wischgeräten, wie sie zum Wischen von Böden und Strassen verwendet werden, einen Kehrbesen vorzusehen, der in verschiedene Arbeitspositionen gebracht werden kann. EP-A-0 467 269 zeigt eine Kehrbesenanordnung an einem fahrbaren Wischgerät, bei welcher ein zentraler Kehrbesen an einem Ausleger mittels eines ersten Antriebes um eine Schwenkachse am Wischgerät und mittels eines separaten zweiten Antriebes und einer Parallelogrammanordnung um eine zweite Schwenkachse am Ausleger schwenkbar ist. Diese Anordnung weist zwei separate Antriebe mit jeweiliger Steuerung auf und ist entsprechend aufwendig, insbesondere auch durch die Parallelogrammanordnung mit ihren Gelenken.

US-A-4 754 521 zeigt ebenfalls ein fahrbares Wischgerät mit einem zentralen Kehrbesen. Dieser ist durch einen ersten Antrieb parallel zur Front des Wischgerätes verschiebbar und durch einen separaten zweiten Antrieb um eine Drehachse schwenkbar. Auch hierbei ist ein entsprechender Aufwand für zwei Antriebe und deren Steuerung nötig.

EP-A-0 087 936 zeigt einen Schwenkantrieb für eine Wischbürste, die lediglich um eine Schwenkachse schwenkbar ist und WO 91/19052 zeigt ebenfalls eine solche Kehrbesenanordnung, bei welcher zusätzlich eine Knickachse als Ueberlastsicherung vorgesehen ist.

Der Erfindung liegt die Aufgabe zugrunde, eine solche Kehrbesenanordnung zu schaffen, welche möglichst einfach und kostengünstig aufgebaut werden kann. Ferner soll durch die Anordnung der Kehrbesen möglichst stufenlos in verschiedene Arbeitspositionen bringbar sein.

Die Aufgabe wird bei einer Kehrbesenanordnung der eingangs genannten Art mit den kennzeichnenden Merkmalen des Anspruchs 1 gelöst.

Durch das Vorsehen lediglich eines Antriebes in Kombination mit dem beanspruchten Kraftübertragungsmittel wird die Kehrbesenanordnung einfach und kostengünstig herstellbar. Dadurch, dass der eine Antrieb den Kehrbesen in bezug auf den Ausleger sowohl in Fahrtrichtung als auch quer dazu einstellen kann, ergibt sich eine grosse Flexibilität des Einsatzes, was nachfolgend noch näher erläutert werden wird.

Bei einer bevorzugten Ausführungsart ist der Kehrbesen federnd gehalten, um beim Auftreffen auf ein Hindernis unabhängig vom Antrieb in eine Ausweichposition zu gehen. Auf diese Weise ergibt sich eine einfache Sicherung gegen Schäden beim Auftreffen des Besens auf ein Hindernis, ohne dass dazu Sensoren und Antriebe benötigt werden.

Nachfolgend werden Ausführungsbeispiele der Erfindung anhand der Figuren näher erläutert. Dabei zeigt:
Figur 1 schematisch eine Kehrbesenanordnung an einem Wischfahrzeug von der Seite her gesehen;
Figur 2 die Kehrbesenanordnung gemäss Figur 1 von oben her gesehen;
Figur 3 die Kehrbesenanordnung in verschiedenen Verstellpositionen;
Figur 4 eine Kehrbesenanordnung in verschiedenen Stellungen und beim Arbeiten in einer Ecke;
Figur 5 eine Kehrbesenanordnung beim Auftreffen auf ein Hindernis.

Die Figuren 1 und 2 zeigen eine Kehrbesenanordnung 10 mit einem Tellerbesen 1, die an einem nicht näher dargestellten Wischgerät 11 befestigt ist. Das Wischgerät 11 kann z.B. ein Kommunalfahrzeug sein oder auch ein selbstfahrendes Elektrofahrzeug, das von einer mitlaufenden Bedienungsperson gesteuert werden kann; es sind hier alle möglichen bekannten Ausführungsformen für das fahrbare Wischgerät 11 denkbar. An diesem Wischgerät 11 ist die Kehrbesenanordnung 10 mittels einer Halteplatte 5 befestigt, wobei in den Figuren die Befestigungsart nicht näher dargestellt ist. Die Befestigung kann z.B. durch Schrauben oder durch Klemmen oder auf eine andere bekannte Art erfolgen. In dem gezeigten Beispiel ist der Tellerbesen 1 mittels eines Armes 2 und eines Auslegers 8 an der Halteplatte 5 befestigt. Im Betrieb des Wischgeräts wird der Tellerbesen 1 drehend angetrieben, was z.B. durch einen nicht näher dargestellten Antriebsmotor 9 erfolgen kann. Der Antriebsmotor 9 kann z.B. ein Elektromotor oder ein Hydraulikmotor sein, der von einer entsprechenden elektrischen bzw. hydraulischen Quelle im Wischgerät gespiesen wird. Der Antrieb 9 bildet indes nicht Gegenstand der vorliegenden Erfindung und wird daher nicht weiter dargestellt, da solche Antriebe zum Drehantrieb des Tellerbesens 1 bekannt sind. Durch die Drehung des Tellerbesens 1 um seine Achse wird das zu wischende Gut in der Regel an eine Aufnahmevorrichtung am Wischgerät gefördert, z.B. an eine Saugöffnung eines Saugers. Auch dies ist, da bekannt, hier nicht weiter dargestellt.

Die vorliegende Erfindung betrifft nun die Verstellung der Arbeitsposition des Kehrbesens. Damit diese Arbeitsposition verstellt werden kann, ist bei dem gezeigten Beispiel ein an der Halteplatte 5 schwenkbar gelagerter Ausleger 8 vorgesehen, welcher an seinem der Schwenkachse gegenüberliegenden Ende einen wiederum schwenkbaren Arm 2 trägt, an dessen der Schwenkachse gegenüberliegenden Ende der Tellerbesen 1 mit seinem Antrieb 9 befestigt ist. Zur Verschwenkung des Auslegers 8 von der in Figur 2 gezeigten Position an der in Fahrtrichtung gesehen rechten Kante des Wischgerätes 11 über eine Mittelstellung in eine korrespondierende Stellung bei der linken Kante des Wischgerätes ist ein hydraulischer Antrieb 7 vorgesehen, der einerseits fest an der Halteplatte 5 befestigt ist und andererseits mit seinem Betätigungsteil am Ausleger 8 ausserhalb der Schwenkachse angreift. Der hydraulische Antrieb 7 kann dabei aus seiner bekannten hydraulischen Kolben/Zylinder-Anordnung bestehen, wobei z.B. der Zylinder an der Halteplatte 5 befestigt ist und der Kolben über eine Stange auf den Ausleger 8 einwirkt, um diesen je nach Kolbenstellung zu verschwenken. Anstelle eines hydraulischen Antriebes kann natürlich auch ein Druckluftantrieb oder ein elektrischer Antrieb 7 vorgesehen sein. Durch den selben Antrieb 7 wird nun aber nicht nur der Ausleger 8 bewegt, sondern auch mittels der Schwenkbewegung des Auslegers 8 der Arm 2. Dazu ist in dem gezeigten Beispiel in Figur 2 ein Kettenrad 3a gezeigt, welches in der Drehachse des Arms 2 liegt und mit diesem verbunden ist, so dass eine Drehung des Kettenrades eine entsprechende Schwenkung des Armes 2 bewirkt. Dies kann so ausgeführt sein, dass am Ende des Auslegers 8 eine Welle gelagert ist, an der unterhalb des Auslegers der Arm 2 befestigt ist und oberhalb des Auslegers das Kettenrad 3a. Das Kettenrad 3a wird von einer Kette 4 umschlungen, welche mit ihren beiden Enden an der Halteplatte 5 befestigt ist. Die Befestigung der Kettenenden an der Halteplatte 5 erfolgt dabei jeweils über eine Zugfeder 6 bzw. 6a. Durch diese beispielhaft gezeigte Anordnung wird nun aus der Schwenkbewegung des Auslegers 8, welche vom Antrieb 7 bewirkt wird, eine Schwenkbewegung des Armes 2 abgeleitet. Beim Schwenken des Auslegers 8 läuft nämlich das Kettenrad 3a auf der Kette 4 ab und dreht sich dadurch. Diese Drehung des Kettenrades 3a bewirkt dabei eine Drehung der Welle des Kettenrades und damit eine entsprechende Verschwenkung des an der Welle befestigten Armes 2. In den Figuren 3 und 4 ist der sich ergebende Effekt durch verschiedene Stellungen des Tellerbesens 1 bzw. des Auslegers und des Armes dargestellt. Durch entsprechende Wahl der Uebersetzung zwischen der Schwenkbewegung des Auslegers und der Drehung des Kettenrades kann gewählt werden, was für eine Drehung des Armes 2 einer bestimmten Verschwenkung des Auslegers 8 entspricht. In dem gezeigten Beispiel ist die Uebersetzung so gewählt, dass sich in Mittelstellung des Auslegers 8 eine dazu parallele Lage des Armes 2 ergibt, wie dies z.B. in Figur 4 ersichtlich ist. Wird der Ausleger 8 weiter aus der Mittelstellung hinaus nach links geschwenkt, so ergibt sich wieder ein Ausschwenken des Armes 2 bis in die in Figur 4 gezeigte (vom Wischgerät her betrachtet) linke Arbeitsposition bei voll nach links ausgeschwenktem Ausleger 8. Vorzugsweise erfolgt die Uebersetzung so, dass sich der Mittelpunkt des Tellerbesens 1 bei der Verschwenkung des Auslegers 8 auf einer Geraden 18 bewegt, wie dies in Figur 3 ersichtlich ist. Die Schwenkbewegung kann aber auch so erfolgen, dass das Zentrum des Tellerbesens sich auf einer nicht geraden Bahn bewegt. Die Wahl der Uebersetzung und der Bahn erfolgt dabei durch Wahl der Grössen A,B,C und des Durchmessers des Kettenrades 3a (Fig. 2).

Figur 5 zeigt einen weiteren bevorzugten Aspekt der Erfindung. Dabei wird durch federnde Anordnung des Kehrbesens erreicht, dass dieser einem Hindernis selbsttätig ausweichen kann. Bei dem bisher erläuterten Ausführungsbeispiel wird dies durch die Federn 6 bzw. 6a erreicht. In Figur 5 ist ersichtlich, wie der Tellerbesen 1 beim Auftreffen auf ein Hindernis 13 diesem ausgewichen ist. Das Ausweichen wird ermöglicht, indem der Arm 2 unabhängig von der Schwenkbewegung des Armes 8 von einer am Besen angreifenden Kraft verschwenkt werden kann. Bei dieser Verschwenkung des Armes 2 wird das Kettenrad 3a entsprechend gedreht. Die Kette 4 erlaubt diese Drehung infolge der Federn 6 und 6a. In Figur 5 ist ersichtlich, wie die durch die Ausweichbewegung des Besens 1 erzwungene Kettenbewegung zur Dehnung der Feder 6 bzw. zur Entlastung und zum Zusammenziehen der Feder 6a führt. Sobald keine äussere Kraft mehr auf den Tellerbesen einwirkt, führt der Kraftausgleich zwischen der gedehnten und der zusammengezogenen Feder wieder zum Ausschwenken des Armes 2 in seine normale durch den Schwenkwinkel des Auslegers 8 bestimmte Arbeitsposition.

Bei dem gezeigten Beispiel wird der Tellerbesen so geführt, dass sich keine Verschiebung in der Arbeitsrichtung ergibt wenn der Besen quer verschoben wird, bzw. die Einstellung in Fahrtrichtung erfolgt bei der Schwenkbewegung so, dass der Besen trotz des Schwenkens auf einer geraden Linie bleibt. Die Verschiebung wird ferner durch ein einziges Antriebselement bewirkt, was eine erhebliche Kostenersparnis und Vereinfachung der Anordnung ermöglicht. Die Arbeit des Kehrbesens ist dabei in jeder Position gewährleistet und die Positionsänderungen erfolgen stufenlos. Insbesondere kann auf diese Weise auch in Ecken gut gewischt werden, wie dies in Figur 4 ersichtlich ist. Die Anfahrsicherung an Hindernissen erfolgt in dem gezeigten Beispiel rein mechanisch durch die Federung des Besens. Es ergeben sich daher keine Fehlerquellen durch das Vorsehen von Sensoren und Elektronik, was wiederum der Kostenersparnis und der Betriebssicherheit dient.

Anstelle des in den Beispielen gezeigten Tellerbesens kann natürlich auch ein anders geformter, angetriebener oder nicht angetriebener Besen vorgesehen sein.

## Patentansprüche

1. Kehrbesenanordnung an einem fahrbaren Wischgerät, bei welcher der mindestens eine Kehrbesen in verschiedene Arbeitspositionen bringbar ist, wobei der Kehrbesen einerends an einem Arm (2) angeordnet ist und der Arm (2) mit seinem anderen Ende drehbar an einem Ausleger (8) gehalten ist, welcher Ausleger durch einen Antrieb (7) schwenkbar ist, und wobei die Position des Kehrbesens in bezug auf den Ausleger (8) mittels lediglich des einen Antriebs (7) sowohl quer zur Fahrtrichtung als auch in Fahrtrichtung einstellbar ist, indem an dem Arm ein Kraftübertragungsmittel (3a,4) angreift, das aus der Schwenkbewegung des Auslegers (8) eine Drehbewegung des Armes (2) ableitet, dadurch gekennzeichnet, dass das Kraftübertragungsmittel von einem mit dem Arm verbundenen Zahnrad (3a) und einer Kette (4) oder einem Zahnriemen gebildet wird, die das Zahnrad umschlingt und deren Enden beabstandet von der Schwenkachse des Auslegers befestigt sind.

2. Kehrbesenanordnung nach Anspruch 1, dadurch gekennzeichnet, dass der Kehrbesen federnd gehalten ist, um beim Auftreffen auf ein Hindernis antriebsunabhängig eine Ausweichposition einzunehmen.

3. Kehrbesenanordnung nach Anspruch 1 oder 2, dadurch gekennzeichnet, dass der Kehrbesen als rotierend antreibbarer Tellerbesen (1;1') ausgestaltet ist.

4. Kehrbesenanordnung nach Anspruch 1, dadurch gekennzeichnet, dass die Enden der Kette bzw. des Zahnriemens an einer Halteplatte (5) befestigt sind, welche den Ausleger (8) trägt.

5. Kehrbesenanordnung nach Anspruch 4, dadurch gekennzeichnet, dass die Enden der Kette jeweils mittels einer Zugfeder (6,6a) befestigt sind.

## Claims

1. Sweeping device mounted on a sweeping vehicle where at least one sweeping broom can be brought into different working positions, the broom being mounted at one end of an arm (2) and the other end of the arm (2) is rotatably fixed to a boom (8) that can be swivelled by means of a drive (7), and where the position of the broom relative to the boom (8) can be regulated by means of just this one drive (7) both in the direction of the path of the vehicle and transversally to this direction through the action of a mechanical transmission (3a, 4) which acts on the arm and derives a rotation of the arm (2) from a swivelling motion of the boom (8), characterized in that the transmission consists of a toothed wheel (3a) mounted on the arm and a chain (4) or a toothed belt which loops around the toothed wheel and the extremities of which are fixed at a certain distance from the swivelling axis.

2. Sweeping device according to claim 1, characterized in that the sweeping broom is maintained resiliently so as to go into a dodging position independently of the action of the drive when the broom encounters an obstacle.

3. Sweeping device according to one of claims 1 or 2, characterized in that the sweeping broom is a rotatable dish-shaped broom (1; 1').

4. Sweeping device according to claim 1, characterized in that the extremities of the chain or of the toothed belt, respectively, are attached to a base plate (5) that carries the boom (8).

5. Sweeping device according to claim 4, characterized in that each extremity of the chain is attached by means of an extensible spring (6, 6a).

## Revendications

1. Dispositif de balayage sur un véhicule de balayage dont au moins un balai peut être amené en plusieurs positions de travail, ce balai étant agencé à une extrémité d'un bras (2) lui-même maintenu à son autre extrémité de façon rotative sur une flèche (8) pouvant pivoter sous l'action d'un dispositif d'actionnement (7), la position du balai par rapport à la flèche (8) pouvant être réglée tant en direction du déplacement du véhicule que transversalement à cette direction au moyen du seul dispositif d'actionnement par l'action d'une transmission (3a, 4) produisant un mouvement de rotation du bras (2) à partir du mouvement de pivotage de la flèche (8), caractérisé en ce que la transmission consiste en une roue dentée (3a) montée sur le bras et en une chaîne (4) ou une courroie crantée entourant la roue dentée et dont les extrémités sont fixées à distance de l'axe de pivotage.

2. Dispositif de balayage selon la revendication 1, caractérisé en ce que le balai est maintenu élastiquement pour prendre, indépendamment du dispositif d'actionnement, une position en retrait lorsqu'il bute sur un obstacle.

3. Dispositif de balayage selon une des revendications 1 ou 2, caractérisé en ce que le balai est un balai en forme d'assiette (1; 1') pouvant être mis en rotation.

4. Dispositif de balayage selon la revendication 1, caractérisé en ce que les extrémités de la chaîne, respectivement de la courroie crantée sont fixées sur une plaque de base (5) portant la flèche (8).

5. Dispositif de balayage selon la revendication 4, caractérisé en ce que chaque extrémité de la chaîne est fixée au moyen d'un ressort à extension (6, 6a).
